# EUROPÄISCHE PATENTSCHRIFT

(11) **EP 1 251 210 B1**
(45) Veröffentlichungstag und Bekanntmachung des Hinweises auf die Patenterteilung: **31.05.2006**
(21) Anmeldenummer: 02008815.9
(22) Anmeldetag: 19.04.2002
(51) Int. Cl.: E04F 13/08, B05C 17/005, E04B 1/76

(54) **Befestigung für Dämmmaterial an einer Gebäudewand**
Mounting for insulation on a building wall
Fixation pour isolant sur un mur de bâtiment

(30) Priorität: 19.04.2001 DE 10120161
(43) Veröffentlichungstag der Anmeldung: 23.10.2002
(73) Patentinhaber: ALSECCO BAUCHEMISCHE PRODUKTE GmbH & Co. KG, 36208 Wildeck-Richelsdorf (DE)
(72) Erfinder: Schäfer, Heinz, 36208 Wildeck (DE)
(74) Vertreter: Golkowsky, Stefan

(56) Entgegenhaltungen:
- EP-A- 0 842 747
- CH-A- 448 465
- CH-A- 661 452
- DE-A- 2 145 521
- US-A- 5 389 167
- US-A- 6 016 937

## Beschreibung

Die Erfindung betrifft ein Verfahren zum Befestigen von Dämmmaterial an einer Gebäudewand.

Wärmedämmverbundsysteme werden auf den Außenseiten von Gebäudewänden oder Gebäudewand-Fertigteilen angebracht, um unter anderem die Energie für die Temperierung des Wohnraumes zu minimieren. Bei einem herkömmlichen Wärmedämmverbundsystem werden Dämmmaterialelemente aus beispielsweise Polystyrol, Mineralwolle oder Mineralschaum auf die Gebäudewand bzw. Gebäudewand-Fertigteile mittels eines Mörtelklebers befestigt. Der Mörtelkleber wird entweder teilweise oder vollflächig auf der Gebäudewand oder den Dämmmaterialelementen aufgetragen.

Die US-Patentschrift 6 016 937 zeigt ein Verfahren zum Befestigen pastösen Materials, wobei die dabei benötigte Vorrichtung einen mit unaufgeschäumtem Befestigungsmaterial gefüllten Behälter, ein Ausgabewerkzeug zum Ausgeben des Befestigungsmaterials und eine Schlauch- oder Rohrleitung zwischen dem Behälter und dem Ausgabewerkzeug enthält und das Ausgabewerkzeug einen mit der Schlauch- oder Rohrleitung verbundenes Verteilerelement aufweist. Von dem Verteilerelement stehen mehrere Abzweigelemente ab, so dass ein Auftrag des pastösen Mediums in mehreren parallelen Wülsten möglich ist.

Die US-Patentschrift 5 389 167 zeigt einen gattungsgemäßen Gegenstand. Gezeigt ist hier ein Verfahren zum Befestigen von schäumbarem Material an einer Gebäudewand oder an Gebäudewand-Fertigteilen mit einem aushärtbaren Befestigungsmaterial, wobei das Befestigungsmaterial ein reaktives, aufschäumbares Ein- oder Mehrkomponentenmaterial ist und der Auftrag des Befestigungsmaterials mit einer Vorrichtung zum Auftragen von schäumbaren und aushärtbarem Material erfolgt, wobei diese Vorrichtung einen mit dem unaufgeschäumten Befestigungsmaterial gefüllten Behälter, ein Ausgabewerkzeug zum Ausgeben des Befestigungsmaterials und eine Schlauch- oder Rohrleitung zwischen dem Behälter und dem Ausgabewerkzeug enthält und das Ausgabewerkzeug ein mit der Schlauch- oder Rohrleitung verbundenes Verteilerelement aufweist.

Der Erfindung liegt die Aufgabe zu Grunde, ein Verfahren zum sicheren und kosteneffizienten Befestigen von Dämmmaterial an einer Gebäudewand oder an Fertigbauteilen einer Gebäudewand zu schaffen.

Diese Aufgabe wird durch ein Verfahren nach Patentanspruch 1 gelöst. Zur Lösung dieser Aufgabe wird mit der Erfindung eine Befestigung für Dämmmaterial an einer Gebäudewand oder an Gebäudewand-Fertigbauteilen vorgeschlagen, die versehen ist mit einem aushärtbaren Befestigungsmaterial, bei dem es sich um ein reaktives, aufschäumbares Ein- oder Mehrkomponenten-Material handelt.

Erfindungsgemäß wird also anstelle eines aushärtbaren Mörtelklebers, wie er bisher im Stand der Technik verwendet wird, ein aufschäumbares Material verwendet. Hier eignet sich insbesondere ein speziell rezeptierter Polyurethanschaum, der abweichend von herkömmlichen Schäumen eine stabile Schaumstruktur besitzt und damit im Anwendungsfalle nach Aushärtung einen sicheren Haftverbund zwischen Dämmplatten und Gebäudewand bewirkt.

Bei dem Dämmmaterial handelt es sich beispielsweise um Platten aus Polystyrol, Polyurethan. Mineralwolle oder Mineralschaum.

Das schäumbare Material wird zweckmäßigerweise mit einer Vorrichtung aufgetragen, die versehen ist mit
- einem Behälter für das Befestigungsmaterial,
- einem Ausgabewerkzeug zum Ausgeben des Befestigungsmaterials und
- einer Schlauch- oder Rohrleitung zwischen dem Behälter und dem Ausgabewerkzeug,
- wobei das Ausgabewerkzeug ein mit der Schlauch- oder Rohrleitung verbundenes Verteilerelement aufweist, von dem parallel zueinander verlaufende Abzweigelemente abstehen, deren dem Verteilerelement abgewandte freie Enden Austrittsöffnungen für das Befestigungsmaterial aufweisen.

Durch das nach der Erfindung vorgesehene Verteilerelement mit von diesem abstehenden Abzweigelementen lassen sich gleichzeitig mehrere Wülste von aufschäumbarem Material auf das Dämmmaterial oder die Gebäudewand aufbringen. Mit dieser Auftragvorrichtung ist ein maschinelles Auftragen des schäumbaren Materials möglich.

Die Erfindung wird nachfolgend anhand der Zeichnung näher erläutert. Im einzelnen zeigen:
- Fig. 1: eine schematische Darstellung des Auftragens einer Wulst aus schäumbarem Material auf einer Gebäudewand, wobei das anschließende Andrücken eines Dämmelements in das noch weiche nicht ausgehärtete schäumbare Material angedeutet ist, und
- Fig. 2: schematisch die maschinelle Auftragung von schäumbarem Material auf einem Dämmelement mit Hilfe eines Auftragwerkzeuges.

Bei der Fig. 1 handelt es sich nicht um eine Ausführungsform der Erfindung, sondern um ein Beispiel aus dem Stand der Technik, um das Verständnis der Erfindung zu erleichtern.

Wärmedämm-Verbundsysteme (WDVS) werden nahezu ausschließlich mit hydraulisch abbindenden Klebemörteln am Wandbildner befestigt. In seltenen Fällen werden auch wässrige Dispersionsklebemassen eingesetzt.

Ergänzend, bei nicht standsicher erachteten Verklebungen zwischen Dämmplatte und Wandbildner oder auch bei nicht hinreichend zugfesten Dämmstoffen, werden mittels Schienen oder Tellerdübeln zusätzliche mechanische Befestigungen vorgenommen.

Bei ausschließlich verklebten oder verklebten +(konstruktiv) verdübelten WDVS ist nach geltenden bauaufsichtlichen Zulassungen eine Klebefläche von ≥ 40% bei Polystyrol (PS 15 SE) bzw. ≥50 %, bei Mineralwolle-Lamellendämmplatten bei einer maximalen Klebemörtelschichtdicke zum Niveauausgleich von 15 mm zulässig.

Wegen häufig größerer Niveauunterschiede im (Rohbau)-Wandbildner werden vorgenannte Werte häufig nicht eingehalten.

Die Verwendung von vorgenannten Klebemörteln hat folgende Nachteile:
- Verbrauch je nach Untergrund 4 - 8 kg/m²,
- geringe Frühfestigkeit der Klebeverbindung,
- nicht ausreichender Haftverbund auf vielen nach klassischer Definition klebegeeigneten Untergründen,
- Die Verklebung ist lohnintensiv, da der Klebemörtel angemischt, zum Verwendungsort transportiert und überwiegend manuell verarbeitet wird.
Die Erfindung ist in den beiden nachfolgend aufgeführten Punkten zu sehen.
1. Ersatz des Klebemörtels im WDVS und artverwandeten Anwendungen durch ein- oder mehrkomponentige nicht hydraulisch oder durch Trocknung abbindende Klebemassen, sondern z. B. reaktive Schäume.
2. Anwendungstechnische/Verfahrenstechnische Grundlagen zur Verwendung derartiger Klebestoffe zur Befestigung von WDVS.

Zu 1.) Insbesondere Ein- und Zweikomponenten-PU-Schäume werden im Bauwesen zum Verfüllen von Fugen und Fehlstellen - überwiegend als Hilfsmittel - selten konstruktiv, jedoch nicht standsicherheitsrelevant eingesetzt. Derartige Schäume zeichnen sich durch hervorragende Haftverbundiestigkeit - auch zu feuchten oder mäßig haftfesten Untergründen - aus. Die Schlussfolgerung ist, den Klebemörteln durch Auflegen oder Injizieren von Schaum zu ersetzen. Auch im Untererdbereich,d.h auf Dichtbahnen und für konventionellen Klebemörtel nicht geeigneten Untergründen etc. könnten hiermit u.U. geeignete Klebeverbindungen hergestellt werden.

Zu 2.) Das Einbringen des Klebeschaums in die Kleberfuge erfolgt:
a) durch vorhandene Bohrungen in der Dämmplatte,
b) durch eine z. B. Akku-betriebene Fräs- und Injektionspistole, die es ermöglicht, auch bei Zuschnitten etc. die notwendigen Klebermengen exakt zu positionieren und in den Klebespalt einzubringen.
c) durch einen Dosierabzug/Vorrichtung an der Injektionspistole, die je nach erforderlicher Klebeschaummenge zum Niveauausgleich/Dicke und Fläche der Klebefuge den Kleber dosiert,
d) durch die Versorgung der Injektionspistole per Schlauchleitung (1K oder 2K) aus Vorratsbehältern, die auf dem Baugerüst wegen der erforderlich geringen Mengen leicht mitgeführt werden oder aus Kartuschen.

Die Vorteile der Erfindung sind:
- Um ein 1 m² WDVS standsicher zu verkleben, genügen ca.100-150 ml Schaum -d.h.:
- (Fast) kein Materialtransport, kein Anmischen, niedrige Logistikkosten zur und auf der Baustelle.
- Je nach Art des Schaums ist die Verklebung bereits nach 2 - 60 min. belastbar.
- Die Kleberfuge kann u.U. als wärmedämmend in die bauphysikalischen Berechnungen einfließen, so dass unter Annahme einer üblichen 80 mm Dämmung und vergleichbaren R Werten des Klebeschaums und einer 8 mm Klebefuge ein dämmtechnischer Vorteil von ≈ 10 % u. U. nachweisbar ist. Dies entspräche dem Sprung in der WLG von 045 auf 040.
- Reduzierte Material und Lohnkosten.

In Fig. 1 ist ein Teil einer Gebäudewand 10 zu erkennen, auf der eine mäanderförmig verlaufende Wulst 12 aus schäumbarem Material aufgetragen ist. Die Auftragung dieses schäumbaren Materials 12 erfolgt mit einer Sprühpistole 14, die über einen Schlauch 15 mit einem Vorratsbehälter 18 verbunden ist. Bei dem schäumbaren Material 12 handelt es sich um einen Schaum auf PU-Basis mit stabiler Schaumstruktur. Einsetzbar sind auch Ein- oder Mehrkomponenten-Schäume mit an den Verwendungszweck angepassten Eigenschaften (z.B. schnelle Reaktion).

Nach dem Auftragen der Wulst aus schäumbarem Material 12 wird ein Dämmelement 16 aus beispielsweise Polysityrol in das Schaumbett eingedrückt und ausgerichtet. Möglich ist auch, den Schaum Ober Bohrungen in dem Dämmelement mittels einer Injektionspistole dosiert in den Zwischenraum zwischen dem Dämmelement und der Gebäudewand einzubringen. Nach Aushärtung des shäumbaren Materials 12 haftet das Dämmelement 16 an der Gebäudewand 10.

Der zuvor beschriebene Auftragvorgang des schäumbaren Materials 12 kann auch auf dem Dämmelement 16 erfolgen. Ein Beispiel hierfür unter Verwendung einer maschinellen Auftragvorrichtung 20 ist in Fig. 2 gezeigt. In einem Vorratsbehälter 22 befindet sich Material, das nach dem Austritt aus einem Ausgabewerkzeug 24 aufschäumt. Das Ausgabewerkzeug 24 weist ein Vertellerelement26 in Form eines Verteilerrohres auf, von dem mehrere (im Ausführungsbeispiel vier), Abzweigelemente 28 ebenfalls in Rohrform abstehen. An den freien Enden 30 der Abzweigelemente 28 tritt das aufschäumbare Material 12 in Form von vier parallelen Wülsten 32 aus. Das Verteilerelement 26 ist über einen Schlauch 34 mit dem Behälter 22 verbunden.

Gezeigt ist also eine Befestigung für Dämmmaterial an einer Gebäudewand oder an Gebäudewand-Fertigbauteilen, mit einem aushärtbaren Befestigungsmaterial, wobei das Befestigungsmaterial ein reaktives, aufschäumbares Ein- oder Mehrkomponenten-Material ist. Das aufschäumbare Material kann Polyurethan aufweisen.

Gezeigt ist auch eine Gebäudefassade mit einer gemauerten Wand (10) oder einer Wand aus Fertigbauteilen und Dämmmaterial, das an der Wand oder den Fertigbauteilen nach einem der vorherstehenden Ansprüche befestigt ist.

Hierbei kann das Dämmmaterial Platten aus Polystyrol, Polyurethan, Mineralwolle oder Mineralschaum aufweisen.

Außerdem gezeigt ist eine Vorrichtung zum Auftragen von schäumbarem und aushärtbarem Material zur Befestigung von Dämmmaterial an einer Gebäudewand auf das Dämmmaterial und/oder die Gebäudewand mit einem Behälter für das Befestigungsmaterial, einem Ausgabewerkzeug zum Ausgeben des Befestigungsmaterials und einer Schlauch- oder Rohrleitung zwischen dem Behälter und dem Ausgabewerkzeug, wobei das Ausgabewerkzeug ein mit der Schlauch- oder Rohrleitung verbundenes Verteilerelement aufweist, von dem parallel zueinander verlaufende Abzweigelemente abstehen, deren dem Verteilerelement abgewandte freie Enden Austrittsöffnungen für das Befestigungsmaterial aufweisen.

## Patentansprüche

1. Verfahren zum Befestigen von Dämmmaterial (16) an einer Gebäudewand oder an Gebäudewand-Fertigbauteilen mit einem aushärtbarem Befestigungsmaterial (12), wobei das Befestigungsmaterial (12) ein reaktives, aufschäumbares Ein- oder Mehrkomponentenmaterial ist und der Auftrag des Befestigungsmaterials mit einer Vorrichtung zum Auftragen von schäumbaren und aushärtbarem Befestigungsmaterial erfolgt, wobei diese Vorrichtung einen mit dem unaufgeschäumten Befestigungsmaterial gefüllten Behälter (22), ein Ausgabewerkzeug (24) zum Ausgeben des Befestigungsmaterials und eine Schlauch- oder Rohrleitung (34) zwischen dem Behälter (22) und dem Ausgabewerkzeug (24) enthält und das Ausgabewerkzeug (24) ein mit der Schlauch- oder Rohrleitung (34) verbundenes Verteilerelement (26) aufweist, **dadurch gekennzeichnet, dass** von dem Verteilerelement mehrere Abzweigelemente (28) abstehen zur Ausgabe und zum Aufschäumen des Befestigungsmaterials in mehreren parallelen Wülsten (32).

2. Verfahren zum Befestigen von Dämmmaterial (16) an einer Gebäudewand oder an Gebäudewand-Fertigbauteilen nach Anspruch 1, wobei das aufschäumbare Befestigungsmaterial (12) Polyurethan aufweist.

3. Verfahren zum Befestigen von Dämmmaterial (16) an einer Gebäudewand oder an Gebäudewand-Fertigbauteilen nach Anspruch 1 oder 2, wobei das Dämmmaterial (16) Platten aus Polystyrol, Polyurethan, Mineralwolle oder Mineralschaum aufweist.

## Claims

1. Method of mounting insulation material (16) on a building wall or prefabricated building wall sections with a curable mounting material (12), and the mounting material (12) is a reactive foamable uni- or multi-component material, and application of the mounting material is carried out with a device for application of foaming and curable mounting material, and this device includes a container (22) which is filled with the not foamed mounting material, a dispensing tool (24) for dispensing the mounting material and a hose or pipeline (34) between the container (22) and the dispensing tool (24), and the dispensing tool (24) comprises a distributing element (26) which is connected to the hose or pipeline (34), **characterised in that** from the distributing element protrudes a plurality of branch elements (28) for dispensing and foaming of the mounting material in a plurality of parallel beads (32).

2. Method for mounting insulation material (16) on a building wall or prefabricated building wall sections according to Claim 1, and the foaming mounting material (12) includes polyurethane.

3. Method for mounting insulation material (16) on a building wall or prefabricated building wall sections according to Claim 1 or 2, and the insulation material (16) comprises panels of polystyrene, polyurethane, mineral wool or mineral foam.

## Revendications

1. Procédé de fixation de matériau isolant (16) sur un mur de bâtiment ou sur des composants finis de mur de bâtiment avec un matériau de fixation (12) durcissable, dans lequel le matériau de fixation (12) est un matériau réactif à un ou plusieurs composants, pouvant mousser, et l'application du matériau de fixation est réalisée avec un dispositif permettant d'appliquer un matériau de fixation moussant et durcissable, ce dispositif comportant un conteneur (22) rempli de matériau de fixation non moussé, un outil d'extraction (24) permettant d'extraire le matériau de fixation et une conduite souple ou tuyau (34) entre le conteneur (22) et l'outil d'extraction (24), et l'outil d'extraction (24) présentant un élément de distribution (26) relié à la conduite souple ou tuyau (34), **caractérisé en ce que** plusieurs éléments de dérivation (28) dépassent de l'élément de distribution afin de délivrer et de faire mousser le matériau de fixation dans plusieurs boudins parallèles (32).

2. Procédé de fixation de matériau isolant (16) sur un mur de bâtiment ou sur des composants finis de mur de bâtiment selon la revendication 1, dans lequel le matériau de fixation (12) pouvant mousser comprend du polyuréthanne.

3. Procédé de fixation du matériau isolant (16) sur un mur de bâtiment ou sur des composants finis de mur de bâtiment selon l'une quelconque des revendications 1 ou 2, dans lequel le matériau isolant (16) présente des plaques formées de polystyrol, polyuréthanne, laine minérale ou mousse minérale.
